# FASCICULE DE BREVET EUROPEEN

(11) **EP 0 014 127 B1**
(45) Date de publication et mention de la délivrance du brevet: **16.03.1983**
(21) Numéro de dépôt: 80400057.8
(22) Date de dépôt: 15.01.1980
(51) Int. Cl.: G06F 3/14

(54) **Dispositif générateur de courbes pour la visualisation de symboles sur un écran cathodique**
Kurvengenerator zum Sichtbarmachen von Symbolen auf einer Kathodenstrahlröhre
Curve generator for making visible symbols on a cathode ray tube screen

(30) Priorité: 30.01.1979 FR 7902281
(43) Date de publication de la demande: 06.08.1980
(73) Titulaire: THOMSON-CSF, 75008 Paris (FR)
(72) Inventeur: Postel, Michel, F-75360 Paris Cedex 08 (FR); Bouron, Jean-Pierre, F-75360 Paris Cedex 08 (FR)
(74) Mandataire: Trocellier, Roger

## Description

La présente invention concerne un dispositif générateur de courbes représentant des symboles sous forme de cercles ou de vecteurs, en vue plus particulièrement de leur visualisation sur l'écran d'un tube cathodique.

L'invention peut ainsi s'appliquer aux systèmes de visualisation cathodique tels que, notamment, les consoles de visualisation graphique et les systèmes indicateurs électroniques de pilotage.

Dans ces systèmes, un calculateur numérique fournit des données à un dispositif générateur de courbes afin d'élaborer les signaux de déflexion correspondant à l'affichage des différents symboles. Le balayage du tube est du type aléatoire, encore appelé balayage cavalier, suivant lequel le symbole en cours est tracé directement par le faisceau cathodique. Les différents sumboles sont visualisés l'un après l'autre selon un ordre établi à l'avance au cours d'un balayage image du tube.

Afin de soulager le calculateur et ne pas l'encombrer inutilement du point de vue temps par des calculs répétés et du point de vue volume par des mémoires de forte capacité, ces systèmes utilisent, de manière connue, une mémoire tampon qui contient les mots des données à visualiser. Ces mots sont fournis initialement par le calculateur qui ensuite n'a plus à transférer que les mots de remplacement correspondant à des modifications de données. La lecture de la mémoire s'effectue à la cadence du balayage image due tube pendant lequel s'effectue la visualisation de toutes les différentes données à afficher. Les données extraites successivement de la mémoire sont généralement transformées par décodage et appliquées au générateur de courbes.

Le dispositif générateur de courbes est constitué de circuits effectuant des traitements opérationnels correspondant à des équations paramétriques ou algorithmes, déterminés en fonction des divers symboles à afficher constitués de vecteurs, ou de courbes de degré plus élevé tels que cercle, ellipse, conique, ou de caractères alphanumériques.

Le dispositif générateur selon l'invention concerne plus particulièrement l'elaboration de signaux destinés à la représentation de symboles circulaires, le dispositif permettant également de représenter des symboles linéaires ou vecteurs. Le traitement peut être analogique ou logique selon que les données du calculateur sont converties ou non avant application au dispositif générateur. Quelle que soit la solution adoptée, la résolution du problème nécessite des circuits d'autant plus complexes que l'affinage c'est-à-dire la précision requise pour le tracé est plus élevée, les algorithmes correspondants à des cercles devenant très complexes.

Il est connu par le brevet américain US-A-4.023.027 un générateur de courbes pour visualiser des symboles sous forme de cercles et de lignes, sur un tube cathodique. Le générateur est constitué avec des circuits numériques et élabore les signaux de déflexion en X et en Y à partir de l'information du tracé à produire, c'est-à-dire le rayon dans le cas d'un cercle, la pente et la longueur dans le cas d'une droite. Ces tracés sont rendus possibles en utilisant des données mémorisées correspondant à une table de tangentes d'angles successifs prédéterminés compris entre 0 et 45°. Le générateur comporte des circuits compteurs-décompteurs qui délivrent les signaux de déflexion en X et en Y, le comptage étant basé sur l'expression d'un tracé linéaire Y=X tang a, a étant la pente. Le tracé linéaire est défini par sa situation dans l'un des huit octants de 45° possibles et le tracé d'un cercle est formé de tangentes en des points du cercle se répartissant dans le huit octants. Suivant cette technique, le tracé est réalisé à partir d'un certain nombre de données de pente mémorisées pour couvrir l'étendue d'un octant et la précision du tracé est liée au nombre de ces valeurs mémorisées et donc à la capacité de la mémoire correspondante.

L'objet de l'invention, telle qu'elle est caractérisée dans les revendications, est de réaliser un dispositif générateur de courbes qui autorise une grande précision du tracé à l'aide de circuits relativement simples car résultant de la mise en oeuvre d'un procédé original de tracé qui se traduit par des algorithmes simples.

Selon une caractéristique de l'invention, il est réalisé un dispositif générateur de symboles circulaires, comportant des moyens de calcul numérique élaborant un paramètre ΔL défini par les relations et O≤ΔL<U où U est la valeur prédéterminée d'un vecteur élémentaire, 0 une valeur prédéterminée d'angle au centre d'un polygone régulier de côté L≃U+ΔL circonscrit au cercle, 0 étant de la forme et des circuits logiques de traitement opérationnels groupant, un premier circuit sommateur résolvant avec _{Xo} prédéterminé entre 0 et L, un circuit élaborant le facteur binaire Δₙ égal à 1 pour ×ₙ supérieur ou égal à U, un circuit multiplicateur résolvant un deuxième circuit sommateur résolvant et un troisième circuit sommateur délivrant la valeur d'angle polaire Pₙ=θₙ-αₙ du tracé formé de vecteurs élémentaires successifs se terminant sur le polygone de côté L.

Les particularités et avantages de l'invention apparaîtront dans la description qui suit donnée à titre d'exemple non limitatif à l'aide des figures annexées qui représentent:
-les figures 1 à 3, des schémas relatifs au procédé utilisé dans un dispositif générateur de courbes selon l'invention;
-la figure 4 un diagramme général d'un dispositif générateur conforme à l'invention, et
-les figures 5 et 6, un diagramme d'un exemple de réalisation des circuits logiques de traitement due dispositif générateur, et des formes d'ondes s'y rapportant.

Le tracé sur l'écran du tube cathodique est constitué de manière connue par une suite de vecteurs élémentaires de longueur U faible, constante pour la vitesse du tracé considérée. La succession des directions de ces vecteurs élémentaires successifs détermine le type de tracé, droit dans le cas où le symbole à représenter est un vecteur, courbe dans le cas où il s'agit par exemple d'un cercle.

Le tracé d'un cercle s'effectue selon l'invention en cherchant à reproduire un polygone régulier circonscrit au cercle comme représenté sur la figure 1, dont l'angle au centre 0 a une valeur prédéterminée et dont le côté vaut L=U+ΔL avec la condition O≤ΔL<U.

La relation entre le rayon R du cercle à tracer et le paramètre L résulte de l'angle au centre 0 étant choisi suffisamment faible pour pouvoir faire les approximations conventionnelles cos θ=1 et sin θ=tg θ=θ.

Il en résulte déterminant une plage de variation du paramètre R allant de la valeur comme représenté sur la figure 2.

Le rapport des rayons extrêmes est égal à 2 et la plage de variation Rₒ à R₁ peut s'avérer insuffisante pour les besoins de l'exploitation. Afin d'y remédier, une deuxième plage ou gamme R₁ à R₂ est déteterminée, selon l'invention, en considérant une deuxième valeur 02 d'angle au centre de valeur moitié de celle 01 initiale correspondant à la première gamme R₀ à R₁. Plusieurs gammes peuvent ainsi être déterminées successivement en divisant par 2 à chaque fois la valeur de l'angle au centre 0, la rayon maximal étant à chaque fois doublé. Le nombre de gammes est déterminé en fonction de la plage totale de variation à couvrir. La figure 3 représente à titre d'exemple trois gammes pour les valeurs d'angle au centre θ₁, et En conséquence, le paramétre 0 peut s'écrire sous la forme m étant nombre entier de la forme Gₒ+G où Gₒ est une constante non nulle et où G varie de 0 à une valeur K prédéterminée, pour produire K+1 gammes de variation. La première gamme correspond à la valeur et la dernière à Le rapport entre les rayons extrêmes de la plage totale de variation soit 256 pour K=7. La résolution pour ΔL est égale à U . 2^{k}.

Le tracé ne peut généralement pas être réalisé exactement car il s'effectue au moyen de vecteurs élémentaires dont la longueur fixe U est généralement différente de celle L du côté du polygone théorique défini précédemment.

Conformément au procédé mis en oeuvre selon l'invention, on s'impose la condition que chaque vecteur élémentaire se termine en un point appartenant au polygone théorique de côté L considéré. En appelant xₙ la distance qui sépare l'extrémité du n^{ième} vecteur élémentaire du sommet suivant du polygone, on convient que: lorsque cette distance xₙ est supérieure ou au moins égale à la valeur U, le vecteur élémentaire d'ordre n+1 est tracé exactement selon le côté du polygone et dans le cas contraire, c'est-à-dire pour xₙ inférieur à U, le tracé du vecteur n+1 s'effectue selon l'angle polaire du côté suivant du polygone corrigé d'un angle αₙ₊₁.

Il résulte de ce qui précède les relations suivantes:
-pour xₙ₋₁≥U, αₙ=0 et xₙ=xₙ₋₁-U
-et pour xₙ₋₁ <U, et

Ces deux dernières valeurs pouvant être approximées et s'écrire: et

Il est convenu d'une valeur initiale xₒ pour le début du tracé, par exemple comme représenté sur la figure 1 où le tracé démarre au milieu 1 d'un premier côté AB du polygone théorique de côté L.

L'angle polaire non corrigé βₙ du tracé, c'est-à-dire celui correspondant à la direction du côté correspondant du polygone théorique de côté L vérifie les relations: et

Cet angle est corrigé de la valeur aₙ précitée pour obtenir la direction réelle du tracé Pₙ=βₙ-αₙ.

Le paramètre βₙ présente une valeur initiale βₒ=P correspondant à l'angle polaire présenté par le premier côté du polygone. Ainsi dans le cas de la figure 1, la valeur P est égale à l'angle que fait la direction AB avec une direction de référence de mesure des angles, non figurée.

L'algorithme du tracé est déduit des relations qui précèdent en utilisant, pour faciliter l'écriture, le facteur binaire Δₙ₋₁ par convention égal à I pour xₙ₋₁≥U et égal à 0 pour xₙ₋₁<U.

Il se traduit par:

On peut remarquer que la formulation des angles a supposé un tracé selon le sens négatif (fig. 1) c'est-à-dire le sens inverse du sens trigonométrique conventionnel. De manière plus générale en peut écrire: où le facteur S est égal à 1 ou -1 selon le sens de tracé choisi.

La réalisation du dispositif générateur de courbes peut s'effectuer de multiple façons, les moyens essentiels répondant à l'algorithme général du tracé ont été symbolisés sur le diagramme général de la figure 4, en faisant abstraction de la synchronisation temporelle, par souci de simplification.

Des moyens de calcul 1, faisant partie d'un calculateur numérique annexe, élaborent le paramètre ΔL fonction du rayon R affiché ou programmé et délivrent également, les données U et 0 (ou m), la valeur angulaire initiale βₒ et accessoirement, et 0/U qui résultent de calculs simples.

Le traitement est de préférence numérique et les circuits logiques correspondants comportent; un premier circuit sommateur 2 qui effectue la sommation relative à xₙ, un circuit 3 qui produit le facteur Δₙ par comparaison des valeurs U et x_{n'} un circuit multiplicateur 4 résolvant aₙ, un deuxième circuit sommateur 5 qui produit βₙ et un troisième circuit sommateur 6 qui délivre l'angle polaire Pₙ ou direction réelle du tracé.

Le signal Pn est ensuite traité de manière connue dans des circuits annexes, comportant une table sinus-cosinus 7 qui délivre les valeurs sin Pₙ et cos Pₙ respectivement à des circuits d'intégration 8 et 9 dont la durée d'intégration correspond à celle du symbole à tracer. Cette durée est contrôlée et déterminée par le calculateur en utilisant par exemple des moyens de comptage décomptage alimentés par un signal d'horloge.

Dans l'application à un système de visualisation sur un écran cathodique, les circuits en aval peuvent consister en des circuits de conversion numérique-analogique 10 et 11 précédant ou suivant des circuits conventionnels de multiplication et d'addition 12 et 13 pour produire le format et le positionnement initial du tracé. Les opérateurs et les coordonnées initiales sont également fournies par le calculateur. Les signaux de déflexion résultants alimentent des organes déviateurs de faisceau 14 et 15 du tube cathodique 16.

Un tracé linéaire de vecteur est obtenu simplement comme on peut le remarquer en forçant à 1 la valeur Δₙ de commande des circuits 2, 4, 5 et 6 en sorte de maintenir constante la direction polaire du tracé. Ceci peut être obtenu par un signal de commande SV fourni par le calculateur et transmis à travers un circuit porte ou 17 recevant Δₙ par une deuxième entrée. Le signal SV a pour valeur 1 dans le cas d'un tracé de vecteurs et Pₙ=βₒ, sa valeur est passée à 0 dans le cas de tracé d'un cercle.

Un exemple de réalisation des circuits logiques de traitement est représenté sur la figure 5. Il comporte un premier registre mémoire 30 ou registre d'attente qui reçoit du calculateur annexe les données numériques ΔL, m relatives au rayon R ainsi que la donnée S du sens de tracé. Les données sont inscrites en parallèle dans le registre 20 sur réception par celui-ci d'un signal de chargement S1 (fig. 6). Il est considéré que le mot transféré comporte huit bis pour la donnée ΔL, trois bits pour le paramètre m définissant l'angle au centre 0 et un bit pour le paramètre S. Un deuxième registre 21 constitue une mémoire tampon. Sur réception d'une impulsion de chargement S2 les données ΔL, m et S sont transférées dans le registre 21. Dès lors les données relatives aux symboles cercles ou vecteurs, peuvent être inscrite dans le registre 20.

Un circuit 22 groupant un multiplexeur et un registre est chargé initialement à la valeur Il reçoit ensuite la sortie d'un circuit d'addition 23 lui-même alimenté par la sortie du registre 22 et par la valeur ΔL du registre 21. Le poids des registres 20, 21, 22 est U longueur du vecteur élémentaire. La valeur xₒ est produite à l'aide des sept bits de plus grand poids de ΔL et d'un bit 1. La commande S3 est appliquée pour initialiser le contenu du registre 22 à xₒ puis, la sortie du sommateur 23 reste connectée au registre qui est commandé périodiquement par le signal HΔₙ, H étant le signal d'horloge représenté sur la figure 6. Le facteur Δₙ est produit à l'aide d'un circuit ET 24 d'une bascule PQ 25. L'intégration de l'erreur de longueur ΔL a lieu dans le registre 22. Le débordement de l'intégrateur est mémorisé par le signal S4 dans la bascule 25 qui produit Δₙ. Selon la valeur 0 ou 1 de Δₙ₋₁, le contenu du registre 22 se trouve accru de ΔL, ou diminué de U et la bascule remise à 0, ce qui réalise bien la première relation de l'algorithme. Le contenu M1 du registre 22 de poids 2⁸, considéré comme nombre entier représente

Les autres relations de l'algorithme sont réalisées au moyen d'un circuit complément 26, d'une porte OU 27 d'un circuit de décalage de bits 28, d'un circuit porte ET 29 et d'un ensemble sommateur 30 et multiplexeur-registre 31 semblable à l'ensemble 23 et 22. Le signal d'horloge H est égal à 0 au cours d'une première demi-période et à 1 au cours de la demi-période suivante (fig. 6). Le signal M2 à la sortie du circuit porte OU 27 est constitué par le contenu du registre M1 complémenté en 26 lorsque H=0 et au cours de la demi-période suivante, lorsque H=1, il est formé d'un mot de huit bits 1. Le décalage introduit par le circuit 28 est fonction de la valeur du paramètre m qui peut présenter huit valeurs différentes de M=Gₒ à m=Gₒ+G, G variant de 0 à 7. Les entrées du circuit 28 comportent sept bits 0 et le mot M2 de huit bits provenant du circuit 27. Cet agencement est tel que le mot M3 récupéré en sortie du circuit 28 représente la valeur 0m pour la valeur M considérée lorsque H=1 et le produit M1 . 0 pour H=0. Le nombre représenté par M3 est forcé à 0 lorsque Δₙ₋₁=1 par le circuit porte ET 29, sinon il est présenté au sommateur 30 dont la retenue incidente vaut 1. La valeur βₒ initiale est introduite dans le registre intégrateur 31 et additionnée ou soustraite à la sortie M4 du circuit ET 29 selon le signe du paramètre S de sens du tracé. La sortie du sommateur 30 est rebouclée sur le registre 31 pour produire la valeur Pₙ répondant à l'algorithme. La valeur d'angle polaire Pₙ est transmise en aval à travers un circuit registre tampon 32.

Les autres circuits' représentés comportent des registres d'attente 33 et 34 dans lesquels sont inscrites respectivement la valeur βₒ initiale et une valeur ϕ de rotation d'image. Cette valeur ϕ est additionnée à la valeur βₒ au moyen d'un circuit sommateur 35.

Pour effectuer un tracé linéaire, c'est-à-dire représenter un vecteur par une succession de vecteurs élémentaires, le nombre M4 en sortie du circuit porte 29 est forcé à 0 par le signal SV appliqué au circuit porte ET 29 par l'intermédiaire d'un circuit porte OU 37 qui reçoit le signal Δₙ par sa deuxième entrée. Ainsi la valeur Pₙ de sortie conserve la valeur Bₒ initiale, ou βₒ+ϕ dans le cas d'une rotation d'image d'angle ϕ.

Un avantage important de l'invention est de permettre le tracé à vitesse constante des cercles quelque soit leur diamètre dans la plage totale de variation Rₒ à R_{K}, le rapport des rayons extrêmes étant égal à 2⁸ dans l'exemple considéré.

Un changement de vitesse peut être nécessaire par exemple parce que le nombre de symboles à représenter devient très élevé ou encore, par suite d'un changement de teintes dans le cas d'une représentation en couleur sur un tube trichrome. Pour satisfaire à cette condition le paramètre V de la vitesse est introduit dans l'exposant m pour faire varier la vitesse dans le rapport 2 à chaque fois et la gamme des cercles G est préalablement additionnée à la vitesse dans un circuit sommateur 36 ce qui permet de compenser l'effet de la taille du vecteur élémentaire sur le rayon du cercle tracé. Le paramètre 0 est ainsi de la forme Le dividende 2^{m} se trouve doublé lorsque la vitesse est diminuée de moitié ce qui revient à diminuer de moitié l'angle 0 et disposer de vecteurs élémentaires plus petits pour conserver la même valeur de rayon sur l'écran.

Le tracé d'arc de cercle est obtenu par contrôle de la durée d'intégration dans les circuits intégrateurs 8 et 9 à partir du calculateur annexe programmé en conséquence.

Le procédé particulier mis en oeuvre dans un dispositif générateur de courbes selon l'invention se caractérise par le fait qu'une variation quasi-continue du rayon R désiré pour le cercle à afficher est obtenue dans une large plage de variation en utilisant une variation binaire du paramètre 0 d'angle au centre, ainsi qu'éventuellement, une variation binaire de la valeur U du vecteur élémentaire jumelée avec une variation binaire de la vitesse V du tracé; le traitement numérique correspondant est réalisé selon un ensemble logique relativement simple, de faible encombrement et donc particulièrement apte à consituter un matériel aéroporté et être intégré dans un système indicateur électronique de pilotage.

## Revendications

1. Dispositif générateur de courbes pour visualiser des symboles circulaires ou linéaires sur un écran cathodique à l'aide de vecteurs élémentaires de valeur U prédéterminée, utilisant des moyens de calcul numérique (1) recevant la donnée de rayon R du cercle à tracer et élaborant des données de positionnement initial (xo, βo) du tracé, le dispositif étant caractérisé en ce que les moyens de calcul numérique (1) déterminent, parmi une pluralité de valeurs d'angle au centre 0 stockées en mémoire et correspondant chacune à une gamme de polygones réguliers de côté L=U+ΔL avec O≤ΔL<U, la valeur 0 correspondant à la gamme incluant le polygone régulier de côté L=Rθ circonserit au cercle, le paramètre 0 étant de la forme 2n/2^{m} avec m entier, les moyens de calcul délivrant les valeurs correspondant à 0, U, 0/U, ΔL outre celles xo, βo de positionnement initial du tracé, le dispositif comportant des circuits logiques de traitement opérationnel pour produire des signaux (Pn) correspondant à un tracé formé de vecteurs élémentaires successifs U se terminant sur le polygone de côté L, ces circuits groupant:
-un premier circuit sommateur (2) résolvant xₙ₋₁ étant la distance qui sépare l'extrémité du n-lème vecteur élémentaire du sommet suivant du polygone de côté L;
- un circuit comparateur (3) élaborant le facteur binaire Δₙ égal à 1 pour xₙ≥U et égal à 0 pour xₙ<U;
- un circuit multiplicateur (4) résolvant αₙ étant l'angle entre le vecteur élémentaire d'ordre n et le côté suivant du polygone régulier de côté L;
- un deuxième circuit sommateur (5) résolvant βₙ définissant les directions polaires successives des côtés du polygone régulier de côté L;
- un troisième circuit sommateur (6) délivrant la valeur d'angle polaire Pₙ=βₙ-αₙ due tracé; et
- un circuit porte OU (17, 37) à travers lequel s'effectue la transmission du signal Δₙ de sortie du circuit comparateur (3) et qui reçoit par une deuxième entrée un signal binaire de commande (SV) élaboré par les moyens de calcul (1) pour commander un tracé de cercle ou un tracé linéaire selon la valeur "0" ou "1 présentée par ce signal de commande.

2. Dispositif selon la revendication 1, caractérisé en ce que le paramètre m est de la forme m=Go+G, Go étant un nombre entier et G un nombre variant entre 0 et K pour définir une plage totale de variation du rayon R comprise entre Rₒ (m=Go) et R_{K} (m=Go+K) avec

3. Dispositif selon la revendication 2, caractérisé en ce que le paramètre m est de la forme m=Go+G-V ou l'exposant V est un nombre entier représentatif de la vitesse du tracé, en sorte que la variation binaire correspondante de l'angle au centre conjuguée avec une variation binaire de la valeur du vecteur élémentaire, entraine une variation binaire de la vitesse du tracé.

4. Dispositif selon l'une quelconque des revendications 1 à 3, caractérisé en ce que les moyens de calcul ( 1 ) délivrent un facteur binaire S représentatif du sens du tracé.

5. Dispositif selon la revendication 4, caractérisé en ce que les circuits de traitement comportent un registre mémoire (21) recevant les données ΔL, m et S, un premier circuit sommateur (23) recevant ΔL dudit registre par une première entrée et connecté par sa deuxième entrée et par sa sortie respectivement à la sortie et à une première entrée d'un premier circuit multiplexeur-registre (22), ce dernier comportant une deuxième entrée recevant une valeur initiale xₒ (xₙ pour n=1) prédéterminée et comprise entre 0 et L et ayant sa sortie connectée par ailleurs à travers un circuit porte OU (27) à un circuit de décalage de bit (28) recevant la donnée m, le circuit porte OU recevant un signal d'horloge (H) par sa seconde entrée, le circuit de décalage étant connecté à un deuxième circuit sommateur (30) à travers un circuit porte ET (29) recevant Δₙ par une seconde entrée, le deuxième sommateur recevant la donnée S représentant le signe de la sommation et étant connecté par une autre entrée à la sortie d'un deuxième circuit multiplexeur-registre (31) lequel recoit par une première entrée une donnée d'angle polaire initial βₒ du tracé et étant connecté par une deuxième entrée à la sortie du deuxième circuit sommateur délivrant l'information d'angle polaire Pₙ du tracé.

6. Dispositif selon la revendication 5, caractérisé en ce que le circuit porte ET (29) est connecté par une entrée inversée à la sortie du circuit porte OU (37) recevant par deux entrées respectivement les données Δₙ et SV.

7. Dispositif selon la revendication 3 et l'une quelconque des revendication 4 à 6, caractérisé en ce qu'il comporte un circuit sommateur (36) recevant sur une première entrée la donnée Go+G et la donnée V sur une deuxième entrée, et délivrant le paramètre m en sortie.

8. Dispositif selon l'une quelconque des revendications 5 à 7, caractérisé en ce qu'il comporte un registre (33) recevant la donnée initiale βₒ, un registre (31) recevant une donnée ϕ de rotation éventuelle d'image, un circuit sommateur (35) alimenté par les sorties de ces registres et dont la sortie est connectée à la première entrée du deuxième circuit multiplexeur-registre (31). ).

9. Utilisation d'un dispositif générateur de courbes selon l'une quelconque des revendications 1 à 8, dans un système de visualisation de symboles linéaires et circulaires sur un écran cathodique, caractérisé en ce que la valeur d'angle polaire Pₙ du tracé est transmise à travers un circuit registre-tampon (32) à un circuit-mémoire dit table sinus-cosinus (7) qui alimente des circuits d'intégration (8, 9) dont la durée d'intégration est con- trolée par lesdits moyens de calcul.

## Claims

1. Curve generator device for visualization of circular or linear symbols on a cathode ray screen by means of elementary vectors of predetermined value U, using digital calculation means (1) receiving the data of a radius R of the circle to be traced and generating initial positioning data (xo, βo) of the trace, the device being characterized in that the digital calculation means (1) determine the value 0 from a plurality of center angle values 0 in a memory and each corresponding to a range of regular polygons of the side L=U+AL, with O≤ΔL<U, the value 0 corresponding to the range including the regular polygon of the side L=R0 circumscribing the circle, the parameter 0 being of the formed 2π/2^{m} with m integer, the calculation means supplying values corresponding to 0, U, 0/U, ΔL besides the values xo, βo of the initial positions of the trace, the device comprising logic operational processing circuits to produce signals (Pn) corresponding to a trace formed of successive elementary vectors U terminating with the polygon of side L, these circuits including:
- a first summing circuit (2) for solving wherein xₙ₋₁ is the distance between the end of the nth elementary vector and the following apex of the polygon of the side L;
- a comparator circuit (3) generating the binary vector Δₙ equal to 1 for xₙ≥U and equal to 0 for xₙ<U;
- multiplier circuit (4) solving wherein an is the angle between the elementary vector of the order n and the following side of the regular polygon of the side L;
- a second summing circuit (5) solving wherein βₙ defines the successive polar directions of the sides of the regular polygon of the side L;
-a third summing circuit (6) providing the value of the polar angle Pₙ=βₙ-αₙ of the trace; and
an OR gate (17,37) through which the transmission of the signal Δₙ from the output of the comparator (3) is performed and which receives on a second input a binary control signal (SV) generated by the calculation means (1) to control the tracing of a circle or a linear trace according to the value "0" or "1" presented by this control signal.

2. Device in accordance with claim 1, characterized in that the parameter m is of the form m=Go+G, Go being an integer number and G being a number varying between 0 and K to define a total range of variation of the radius R comprised between Rₒ (m=Go) and R_{K} (m=Go+K), with R_{K}/Rₒ=2^{1.}

3. Device in accordance with claim 2, characterized in that the parameter m is of the form m=Go+G-V, wherein the exponent V is an integer number representing the speed of the trace, so that the corresponding binary variation of the angle at the center in conjunction with the binary variation of the value of the elementary vector causes a binary variation of the speed of the trace.

4. Device in accordance with any of claims 1 to 3, characterized in that the calculation means (1) supply a binary factor S representing the sense of the trace.

5. Device in accordance with claim 4, characterized in that the processing circuits comprise a memory register (21) receiving the data ΔL, m and S, a first summing circuit (23) receiving L from the register on a first input and having a second input and an output connected to the output and to a first input, respectively, of a first multiplexer-register circuit (22), the latter comprising a second input receiving an initial predetermined value xₒ (xₙ for n=1) comprised between 0 and L, and having its output connected, through an OR gate (27), to a bit shifting circuit (28) receiving the data m, the OR gate receiving a clock signal (H) on its second input, the shifting circuit being connected to a second summing circuit (30) through an AND gate (29) receiving Δₙ on a second input, the second summing circuit receiving the data S representing the sign of the sum, and having another input connected to the output of a second multiplexer-register circuit (31) having a first input receiving initial polar angle data βₒ of the trace and a second input connected to the output of the second summing circuit supplying the polar angle information Pₙ of the trace.

6. Device in accordance with claim 5, characterized in that the AND gate (29) has an inverted input connected to the output of the OR gate (37) receiving the data Δₙ and SV on its two inputs, respectively.

7. Device in accordance with claim 3 and any of claims 4 through 6, characterized in that it comprises a summing circuit (36) having a first input receiving the data Go+G and a second input receiving the data V and an output providing the parameter m.

8. Device in accordance with any of claims 5 through 7, characterized in that it comprises a register (33) receiving the initial data βₒ, a register (31) receiving an eventual rotation data φ of the image and a summing circuit (35) fed by the outputs of these registers and having an output connected to the first input of the second multiplexer-register circuit (31).

9. Use of a curve generator device in accordance with any of claims 1 to 8, in a linear and circular symbols visualization system on a cathode ray screen, characterized in that the polar angle value Pₙ of the trace is transmitted through a buffer register circuit (32) to a memory circuit termed sine-cosine-table (7) feeding integrating circuits (8, 9) the integration duration of which is controlled by said calculation means.

## Patentansprüche

1. Kurvengeneratorvirrichtung zur sichtbaren Darstellung von kreisförmigen oder linienförmigen Symbolen auf einem Katodenstrahlschrim mittels Elementarvektoren des vorbestimmten Wertes U unter Verwendung von digitalen Recheneinrichtungen (1), die als gegebene Größe den Radius R des zu zeichnenden Kreises empfangen und Anfangspositionsdaten (xo, βo) der Linie erzeugen, wobei die Vorrichtung dadurch gekennzeichnet ist, daß die digitale Recheneinrichtung (1), ausgehend von einer Mehrzahl von gespeicherten Winkelwerten 0 um den Mittelpunkt, die jeweils einem Bereich von regelmäßigen Polygonen der Seite L=U+AL, mit O≤ΔL<U, entsprechen, den Wert Oberechnet, welcher dem Bereich entspricht, der das regelmäßige Polygon der Seitenlänge L=R0 enthält, das den Kreis umschreibt, wobei der Parameter0 die Form 2π/2^{m} aufweist, mit m gänz-zahlig, wobei die Recheneinrichtung die Werte liefert, die 0, U, 0/L, ΔL entsprechen, zusätzlich zu den Anfangspositionswerten xo, βo der Linie, und wobei die Vorrichtung logische Operations-Verarbeitungsschaltungen zur Erzeugung der Signale (Pn) enthält, die einer Linie entsprechen, welche aus aufeinänderfolgenden Elementarvektoren U gebildet ist, die mit dem Polygon der Seitenlänge L enden, wobei in diesen Schaltungen gruppiert sind:
- eine erst Summierschaltung (2), welche die Gleichung löst: worin xₙ₋₁ der Abstand zwischen dem Ende des n-ten Elementarvektors und dem darauffolgenden Scheitel des Polygons der Seitenlänge L ist;
- eine Vergleicherschaltung (3), die den Binärfaktor Δₙ erzeugt, der für xₙ≥U gleich 1 ist und für xₙ<U gleich 0 ist;
- eine Multiplizierschaltung (4), welche die Gleichung löst: worin αₙ der Winkel zwischen dem Elementarvektor der Ordnungszahl n und der darauf folgenden Seite des regelmäßigen Polygons der Seitenläge List;
-eine zweite Summierschaltung (5), welche die Gleichung löst: worin βₙ die aufeinanderfolgenden Polarrichtungen der Seiten des regelmäßigen Polygons der Seitenlänge L definiert;
-eine dritte summierschaltung (6), die den Polarwinkelwert Pₙ=βₙ-αₙ der Linie abgibt; und
-eine OR-Torschaltung (17, 37), über welche die Übertragung des Ausgangssignals Δₙ der Vergleicherschaltung (3) erfolgt und die an einem zweiten Eingang ein binäres Steuersignal (SV) empfängt, das durch die Recheneinrichtung (1) erzeugt wird, um eine Kreislinie oder eine gerade Linie zu erzeugen, je nachdem, ob das Steuersignal den Wert "0" oder"1" aufweist.

2. Vorrichtung nach Anspruch 1, dadurch gekennzeichnet, daß der Parameter m die Form m=Go+G aufweist, worin Go eine ganze Zahl und G eine Zahl ist, die zwischen 0 und K variiert, zur Definition eines Gesamtbereichs der Änderung des Radius R zwischen Rₒ (m=Go) und Rₖ (m=Go+K), mit Rₖ/Rₒ=2^{k}.

3. Vorrichtung nach Anspruch 2, dadurch gekennzeichnet, daß der Parameter m die Form m=Go+G-V aufweist, worin der Exponent V eine ganze Zahl ist, welche die Geschwindigkeit der Linie darstellt, so daß die entsprechende binäre Veränderung des Winkels in der Mitte gemeinsam mit einer binären Veränderung des Wertes des Elementarvektors eine binäre Veränderung der Geschwindigkeit der Linie nach sich zieht.

4. Vorrichtung nach einem der Ansprüche 1 bis 3, dadurch gekennzeichnet, daß die Recheneinrichtung (1) einen Binärfaktor S abgibt, welcher die Richtung der Linie darstellt.

5. Vorrichtung nach Anspruch 4, dadurch gekennzeichnet, daß die Verarbeitungsschaltungen ein Speicherregister (21) umfassen, das die Daten ΔL, m und S empfängt, wobei eine erste Summierschaltung (23) an ihrem ersten Eingang ΔL aus dem Register empfängt und an ihrem zweiten Eingang mit dem Ausgang sowie an ihrem Ausgang mit einem ersten Eingang einer ersten Multiplexer-Register-Schaltung (22) verbunden ist, wobei letztere einen zweiten Eingang aufweist, der einen Anfangswert xₒ (xₙ für n=1) empfängt, der vorbestimmt ist und zwischen 0 und L liegt, und an ihrem Ausgang über eine OR-Schaltung (27) mit einer Bitverschiebeschaltung (28) verbunden ist, welche die Größe m empfängt, wobei die OR-Schaltung an ihrem zweiten Eingang ein Taktsignal (H) empfängt, wobei die Verschiebeschaltung mit einer zweiten Summierschaltung (30) verbunden ist über eine AND-Schaltung (29), die an ihrem zweiten Eingang die Größe Δ̅ₙ empfängt, wobei der zweite Summierer die das Vorzeichen der Summe darstellende Größe S empfängt und an einem weiteren Eingang mit dem Ausgang einer zweiten Multiplexer-Register-Schaltung (31) verbunden ist, die an einem ersten Eingang einen Polarwinkel-Anfangswert βₒ der Linie empfängt und an ihrem zweiten Eingang mit dem Ausgang der zweiten Summierschaltung verbunden ist, der die Polarwinkelinformation P der Linie abgibt.

6. Vorrichtung nach Anspruch 5, dadurch gekennzeichnet, daß die AND-Schaltung (29) über einen invertierten Eingang mit dem Ausgang der OR-Schaltung (37) verbunden ist, die an ihren zwei Eingängen die Daten Δₙ und SV empfängt.

7. Vorrichtung nach Anspruch 3 und einem der Ansprüche 4 bis 6, dadurch gekennzeichnet, daß sie eine Summierschaltung (36) enthält die an einem ersten Eingang die Größe Go+G und an ihrem zweiten Eingang die Größe V empfängt und ausgangsseitig den Parameter m abgibt.

8. Vorrichtung nach einem der Ansprüche 5 bis 7, dadurch gekennzeichnet, daß sie ein Register (33) umfaßt, das den Anfangswert βₒ enthält, ein Register (31) umfaßt, das einen Datenwert φ für eine eventuelle Bilddrehung empfängt, und eine Summierschaltung (35) umfaßt die durch die Ausgänge dieser Register gespeist ist und deren Ausgang mit dem ersten Eingang der zweiten Multiplexer-Register-Schaltung (31) verbunden ist.

9. Verwendung einer Kurvengeneratorvorrichtung nach einem der Ansprüche 1 bis 8 in einem System zur sichtbaren Darstellung von linienförmigen und kreisförmigen Symbolen auf einem Kathodenstrahlbildschirm, dadurch gekennzeichnet, daß der Polarwinkelwert P der Linie über eine Pufferregisterschaltung (32) zu einer als Sinus-Cosinus-Tabelle (7) bezeichneten Speicherschaltung übertragen wird, welche Integrationsschaltungen, (8, 9) speist, deren Integrationsdauer durch die Recheneinrichtung gesteuert wird.
